# EUROPÄISCHE PATENTSCHRIFT

(11) **EP 0 368 011 B1**
(45) Veröffentlichungstag und Bekanntmachung des Hinweises auf die Patenterteilung: **07.10.1992**
(21) Anmeldenummer: 89118863.3
(22) Anmeldetag: 11.10.1989
(51) Int. Cl.: B65C 3/16, B65C 9/10, B65C 9/22

(54) **Etikettiermaschine zum Etikettieren von Behältern mit durch die Behälter von einem Etikettenstapel unmittelbar entnommenen Etiketten**
Machine for labelling containers whereby the labels are taken directly from a pile by the containers
Machine pour l'étiquetage de récipients avec des étiquettes prélevées directement d'une pile par les récipients

(30) Priorität: 03.11.1988 DE 3838202; 18.08.1989 DE 3927296
(43) Veröffentlichungstag der Anmeldung: 16.05.1990
(73) Patentinhaber: KHS ETI-TEC Maschinenbau GmbH, D-40699 Erkrath (DE)
(72) Erfinder: Rogall, Wolfgang, D-5600 Wuppertal (DE)

(56) Entgegenhaltungen:
- DE-A- 3 102 950
- DE-A- 3 613 317
- US-A- 4 594 123

## Beschreibung

Die Erfindung bezieht sich auf eine Etikettiermaschine für kreiszylindrische Behälter, bestehend aus einem Drehtisch mit an seinem Rand angeordneten, drehgesteuerten Aufnahmeplätzen für die Behälter und einer an seinem Umfang positionierten Etikettierstation mit einem einen Etikettenstapel aufnehmenden Etikettenkasten, an dessen vorderseitigem Etikett jeder Behälter unter Entnahme dieses Etikettes durch den drehgesteuerten Aufnahmeplatz abgewälzt wird, und mit einem dem Etikettenkasten vorgeordneten, durch einen Fühler gesteuerten ersten Beleimungsorgan, das auf jeden vorbeibewegten Behälter Leim aufträgt, sowie mit einem auf die Hinterkante des im Etikettenkasten befindlichen vorderen Etiketts einwirkenden zweiten Beleimungsorgan.

Etikettiermaschinen dieser Art sind bekannt. Sie dienen vor allem zur sogenannten Rundumetikettierung. Bei diesen Etikettiermaschinen wird durch das erste Beleimungsorgan Heißleim auf den Behälter aufgesprüht, wenn der diesem Beleimungsorgan zugeordnete Fühler feststellt, daß sich im Wirkungsbereich des Beleimungsorgans ein Behälter befindet. Die Drehsteuerung der Aufnahmeplätze ist so ausgelegt, daß der Behälter beim Weitertransport durch den Drehtisch mit seinem beleimten Bereich auf die Etikettenvorderkante trifft und unter der Haftwirkung des Leims das vordere Etikett nach weiterem Abwälzen an der Vorderseite des Etikettenstapels entnimmt. Die vom zweiten Beleimungsorgan beleimte Hinterkante wird dann beim weiteren Transport durch den Drehtisch von an seinem Umfang stationär angeordneten Andrückelementen angelegt.

Voraussetzung für eine störungsfreie Etikettierung der Behälter ist die genaue Positionierung des Etikettenkastens und der Beleimungsorgane am Umfang des Drehtisches unter Berücksichtigung des Formates der zu etikettierenden Behälter. Damit mit ein und derselben Etikettiermaschine Behälter unterschiedlichen Formates etikettiert werden können, ist bei der bekannten Etikettiermaschine vorgesehen, daß die einzelnen Elemente, wie die beiden Beleimungsorgane und der Etikettenkasten, einzeln auf einem Unterbau versetzt werden können. Eine solche Umstellung auf ein anderes Format macht deshalb erhebliche Einstellarbeiten erforderlich. Da die Qualität der Etikettierung wesentlich von der genauen Positionierung des Etikettenkastens abhängt, an dessen vorderem Etikett der Behälter sich unter Entnahme des Etiketts abwälzt, bedarf es besonderer Aufmerksamkeit bei der Einstellung des Etikettenkastens. Schon bei großen Toleranzen desselben Formates machen sich Ungenauigkeiten in der Etikettierung bemerkbar. Die fehlerhafte Zuführung eines Behälters eines größeren Formates kann sogar zu einer Beschädigung der Etikettierstation führen.

Der Erfindung liegt die Aufgabe zugrunde, die Umstellung der Etikettiermaschine auf ein anderes Format der Behälter zu vereinfachen. Darüber hinaus soll die genaue Einstellung weniger kritisch sein.

Diese Aufgabe wird dadurch gelöst, daß der Etikettenkasten, das erste Beleimungsorgan mit seinem Fühler und das zweite Beleimungsorgan auf einem gemeinsamen Schlitten angeordnet sind, der auf einem Unterbau in Richtung des Drehtisches verschiebbar gelagert ist und in dieser Richtung gegen einen einstellbaren Anschlag durch eine Feder vorbelastet ist. Vorzugsweise ist der Unterbau höhenverstellbar.

Bei der erfindungsgemäßen Etikettiermaschine ist für die Umstellung auf einen anderen Behälterdurchmesser nur ein einziger Einstellvorgang für die an der Etikettierung beteiligten Elemente, also für den Etikettenkasten und die Beleimungsorgane, erforderlich. Toleranzen im Behälterdurchmesser verkraftet die Etikettierstation ohne Schwierigkeiten, weil die gesamte mit dem Schlitten verfahrbare Einheit gegen die Kraft der Feder von dem zu etikettierenden Behälter zurückgedrängt werden kann. Deshalb kann auch eine Einstellung vorgenommen werden, bei der selbst für Behälter an der unteren Toleranzgrenze die Abwälzung am vorderen Etikett und damit eine optimale Übertragung des Etiketts gewährleistet ist. Für die Umstellung auf eine andere Behälterhöhe braucht ebenfalls nur ein Einstellvorgang an dem höhenverstellbaren Unterbau vorgenommen zu werden.

Die Ausrichtung der Etiketten um die zur Behälterlängsachse senkrechte Achse läßt sich bei der Erfindung leicht dadurch verwirklichen, daß der Unterbau als Führung für den Schlitten eine Schiene, um die der Schlitten kippbar ist, und ein die Kippstellung begrenzendes, einstellbares Stützelement aufweist.

Sofern mit der Etikettiermaschine auch verschieden lange Etiketten verarbeitet werden sollen - eine Forderung, die bei der Rundumetikettierung von Behältern verschiedenen Durchmessers besteht -, kann dies dadurch ermöglicht werden, daß das zweite Beleimungsorgan auf einem weiteren Schlitten angeordnet ist, der auf dem einen Schlitten seitlich verschiebbar gelagert ist.

Im folgenden wird die Erfindung anhand einer ein Ausführungsbeispiel darstellenden Zeichnung näher erläutert Im einzelnen zeigen:
Fig. 1 eine Etikettiermaschine mit Drehtisch und Etikettierstation ausschnittweise in Aufsicht in schematischer Darstellung,
Fig. 2 die Etikettierstation aus der Sicht des Pfeiles A der Figur 1 **und**
Fig. 3 den unteren Teil der Etikettierstation gemäß Figur 1, teilweise im Schnitt, teilweise in Ansicht aus der Sicht des Pfeiles B der Fig. 1.

Zu etikettierende Flaschen 1, die in Aufnahmeplätzen 2 eines Drehtisches 3 positioniert sind, werden von dem Drehtisch 2 an einer Etikettierstation 4 vorbeitranportiert. Die Flaschen 1 sind in den Aufnahmeplätzen 2 axial zwischen einem drehgesteuerten Teller und einem Zentrierkopf eingespannt. Auf die Flaschen 1 wird eine gesteuerte Drehbewegung übertragen, die die Flaschen 1 an der Vorderseite eines Etikettenstapels 5 zumindest in dessen vorderem Bereich abwälzen läßt, wobei das vordere Etikett 6 entnommen und um die Flaschen 1 herumgewickelt wird.

Die Etikettierstation 4 weist in Transportrichtung der Flaschen 1 ein dem Etikettenstapel 5 vorgeordnetes Beleimungsorgan 7 auf, das aus in vertikaler Reihe angeordneten Sprühdüsen für Heißleim besteht. Mittels eines in derselben Reihe angeordneten Fühlers 8 wird festgestellt, ob sich im Wirkungsbereich des Leimauftragsorgans 7 eine Flasche 1 befindet. Bei positivem Prüfergebnis werden die Sprühdüsen 7 aktiviert und sprühen auf die Flasche 1 Leim auf. Unter Berücksichtigung der Stelle des Leimauftrags wird die Flasche 1 durch die Drehsteuerung ihres Aufnahmeplatzes 2 beim Weitertransport derart gedreht; daß die beleimte Fläche auf die Vorderkante des Etikettenstapels 5 trifft und an der Vorderseite des Etikettenstapels 5 abgewälzt wird, so daß dabei unter der Haftwirkung des Leims das vordere Etikett 6 entnommen wird.

Dem Etikettenstapel 5 ist für die Beleimung der Hinterkante des jeweils vorderen Etiketts 6 ein weiteres Beleimungsorgan 9 zugeordnet, dessen Düse an der Vorderseite des Etikettenstapels 5 anliegt und von ihm verschlossen gehalten wird. Beim Herausziehen des Etiketts 6 erfolgt dann dessen Beleimung. Das entnommene Etikett 6 wird dann beim weiteren Transport des Drehtisches 3 durch am Transportweg angeordnete, nicht dargestellte Andrückelemente mit seiner Hinterkante an die Flasche 1 angedrückt.

Der Etikettenstapel 5 ist in einem Etikettenkasten 10 untergebracht, der auf zwei Tragschienen 12a,12b ruht, die mit seitlichen Klemmelementen 12c,12d auf Zapfen 13a,13b des Schlittens 11 festklemmbar sind. Auf diese Art und Weise lassen sich auf dem Schlitten 11 Etikettenkästen für unterschiedlich lange Etiketten positionieren.

Der Schlitten 11 trägt auch das erste Beleimungsorgan 7 mit dessen Fühler 8 und das zweite Beleimungsorgan 9 für die Hinterkantenbeleimung. Das zweite Beleimungsorgan 9 ist auf einem Schlitten 14 angeordnet, der auf zwei Führungsschienen 15 verschiebbar und auf diesen Führungsschienen 15 mittels eines Knebels 14a festklemmbar ist. Die seitliche Verschiebbarkeit des Beleimungsorgans 9 dient der Einstellung auf unterschiedlich lange Etiketten.

Der den Etikettenkasten 10, das erste Beleimungsorgan 7 mit seinem Fühler 8 und den Schlitten 14 für das zweite Beleimungsorgan 9 tragende Schlitten 11 ist mittels einer seitlichen Führungsschiene 16 in Richtung des Drehtisches 3 auf einem Unterbau 17 verschiebbar gelagert. Auf der Führungsschiene 16 befindet sich eine Schraubenfeder 18, die mit einem Ende an einem Widerlager 19 auf der Führungsschiene 16 und mit ihrem anderen Ende am Unterbau 17 abgestützt ist, derart, daß der Schlitten 11 von der Feder 18 in Richtung des Drehtisches 3 vorbelastet ist. Die Position des Schlittens 11 gegenüber dem Drehtisch 3 wird durch einen mittels eines Stellknopfes 20 einstellbaren Anschlag 21 bestimmt. Aufgrund dieser Lagerung und Federbeaufschlagung kann der Schlitten 11 bei Druck auf die Vorderseite des Etikettenstapels 5 unter Zusammendrücken der Feder 18 zurückweichen.

Die Führungsstange 16 dient gleichzeitig dem Schlitten 11 als Kipplager. An seiner der Führungsschiene 16 gegenüberliegenden Seite ist der Schlitten 11 auf einem an einem Knopf 22 einstellbaren, im Unterbau 17 sitzenden Stützelement 23 abgestützt. Auf diesem Stützelement 23 ruht der Schlitten 11 mit seinem Eigengewicht.

Der Unterbau 17 wird von einer Stellspindel 24 getragen, die ihrerseits in einem Sockel 25 abgestützt ist. Mittels eines Stellrades 26 läßt sich die Spindel 24 verstellen und damit der Unterbau 17 höhenverstellen. Der Unterbau 17 ist mit zwei Führungssäulen 27,28 in Führungshülsen 29,30 geführt. Bei Einstellung der gewünschten Höhe des Unterbaus 17 mittels der Stellspindel 24 lassen sich die Führungssäulen 27,28 in den Führungshülsen 29,30 mittels Klemmelementen 31,32 festklemmen.

## Patentansprüche

1. Etikettiermaschine für kreiszylindrische Behälter (1), bestehend aus einem Drehtisch (3) mit an seinem Rand angeordneten drehgesteuerten Aufnahmeplätzen (2) für die Behälter (1) und einer an seinem Umfang positionierten Etikettierstation (4) mit einem einen Etikettenstapel (5) aufnehmenden Etikettenkasten (10), an dessem vorderseitigen Etikett (6) jeder Behälter (1) unter Entnahme dieses Etiketts (6) durch den drehgesteuerten Aufnahmeplatz (2) abgewälzt wird, und mit einem dem Etikettenkasten (10) vorgeordneten, durch einen Fühler (8) gesteuerten ersten Beleimungsorgan (7), das auf jeden vorbeibewegten Behälter (1) Leim aufträgt, sowie mit einem auf die Hinterkante des im Etikettenkasten (10) befindlichen vorderen Etiketts (6) einwirkenden zweiten Beleimungsorgan (9),
**dadurch gekennzeichnet,** daß der Etikettenkasten (10), das erste Beleimungsorgan (7) mit seinem Fühler (8) und das zweite Beleimungsorgan (9) auf einem gemeinsamen Schlitten (11) angeordnet sind, der auf einem Unterbau (17) in Richtung des Drehtisches (3) verschiebbar gelagert ist und in dieser Richtung gegen einen einstellbaren Anschlag (21) durch eine Feder (18) vorbelastet ist.

2. Etikettiermaschine nach Anspruch 1,
**dadurch gekennzeichnet,** daß der Unterbau (17) höhenverstellbar ist.

3. Etikettiermaschine nach Anspruch 1 oder 2,
**dadurch gekennzeichnet,** daß der Unterbau (17) als Führung für den Schlitten (11) eine Schiene (16), um die der Schlitten (11) kippbar ist, und ein die Kippstellung begrenzendes, einstellbares Stützelement (23) aufweist.

4. Etikettiermaschine nach einem der Ansprüche 1 bis 3, **dadurch gekennzeichnet,** daß das zweite Beleimungsorgan (9) auf einem weiteren Schlitten (14) seitlich verschiebbar gelagert ist.

## Claims

1. Labelling machine for circular-cylindrical containers (1), including a turntable (3) provided with rotationally controlled receiving locations (2), which are disposed on the edge of said turntable, for receiving the containers (1), and a labelling station (4), which is positioned on its circumference and is provided with a box for labels (10), which accommodates a stack of labels (5), each container (1) being rolled through the rotationally controlled receiving location (2) against the label (6) situated at the front end of said box, thereby causing the removal of this label (6), said labelling station also being provided with a first gluing means (7), which is disposed in front of the box for labels (10) and is controlled by a sensor (8), which gluing means applies glue to every container (1) which passes, and a second gluing means (9) being provided, which acts upon the rear edge of the front label (6) situated in the box for labels (10), characterised in that the box for labels (10), the first gluing means (7) with its sensor (8), and the second gluing means (9) are disposed on a common carrier (11), which is mounted on a support (17) so as to be displaceable in the direction of the turntable (3) and is biassed by a spring (18) in this direction towards an adjustable stop member (21).

2. Labelling machine according to claim 1, characterised in that the support (17) is vertically adjustable.

3. Labelling machine according to claim 1 or 2, characterised in that the support (17) has, as a guide means for the carrier (11), a bar (16), about which the carrier (11) is tiltable, and an adjustable supporting element (23), which defines the tilting position.

4. Labelling machine according to one of claims 1 to 3, characterised in that the second gluing means (9) is mounted on an additional carrier (14) so as to be laterally displaceable.

## Revendications

1. Machine pour l'étiquetage de récipients cylindriques à base circulaire (1), comportant une table rotative (3) présentant des emplacements (2) pour les récipients (1), disposés sur son bord et commandés en rotation, et un poste d'étiquetage (4) positionné sur sa circonférence, pourvu d'une boîte d'étiquettes (10) contenant une pile d'étiquettes (5), au niveau de l'étiquette avant (6) de laquelle chaque récipient (1), en prélevant cette étiquette (6), est entraîné à rouler par l'emplacement (2) commandé en rotation, et comportant en outre un premier organe d'encollage (7) placé en amont de la boîte d'étiquettes (10) et commandé par un palpeur (8), qui applique de la colle sur chaque récipient (1) passant le long de celui-ci, ainsi qu'un deuxième organe d'encollage (9) agissant sur le bord arrière de l'étiquette avant (6) se trouvant dans la boîte d'étiquettes (10), caractérisé en ce que la boîte d'étiquettes (10), le premier organe d'encollage (7) avec son palpeur (8), et le deuxième organe d'encollage (9), sont disposés sur un chariot commun (11), qui est disposé sur une structure de base (17), monté coulissant en direction de la table rotative (3), et qui, dans cette direction, est précontraint par un ressort (18) contre une butée réglable (21).

2. Machine à étiqueter selon la revendication 1, caractérisée en ce que la structure de base (17) est réglable en hauteur.

3. Machine à étiqueter selon la revendication 1 ou 2, caractérisée en ce que, pour le guidage du chariot (11), la structure de base (17) présente un rail (16) autour duquel le chariot (11) peut être basculé, et un élément de support (23) réglable limitant la position basculée.

4. Machine à étiqueter selon l'une des revendications 1 à 3, caractérisée en ce que le deuxième organe d'encollage (9) est disposé sur un autre chariot (14) et peut coulisser latéralement.
